# EUROPÄISCHE PATENTSCHRIFT

(11) **EP 3 739 154 B1**
(45) Veröffentlichungstag und Bekanntmachung des Hinweises auf die Patenterteilung: **12.07.2023**
(21) Anmeldenummer: 20174554.4
(22) Anmeldetag: 14.05.2020
(51) Int. Cl.: E05B 45/00, E05B 67/00, E05B 71/00, B62H 5/00, E05B 67/38, E05B 45/06

(54) **SCHLIESSSYSTEM**
LOCKING SYSTEM
SYSTÈME DE FERMETURE

(30) Priorität: 17.05.2019 DE 102019113178
(43) Veröffentlichungstag der Anmeldung: 18.11.2020
(73) Patentinhaber: ABUS August Bremicker Söhne KG, 58300 Wetter-Volmarstein (DE)
(72) Erfinder:
(74) Vertreter: Manitz Finsterwald Patent- und Rechtsanwaltspartnerschaft mbB

(56) Entgegenhaltungen:
- EP-A2- 1 387 324
- DE-A1-102017 111 833
- FR-A1- 2 983 230
- US-A- 5 408 212
- US-A1- 2008 061 975

## Beschreibung

Die Erfindung betrifft ein Schließsystem mit einem Schloss und einer Halterung zur lösbaren Aufnahme des Schlosses, wobei das Schloss einen Schlosskörper und eine Alarmeinrichtung zur Erzeugung eines Alarms umfasst.

Bei einem bekannten Schließsystem dieser Art bietet die Halterung eine komfortable Möglichkeit zur Verstauung des Schlosses während des Transports zwischen verschiedenen Einsatzorten. Die Halterung kann dazu beispielsweise am Rahmen eines Zweirads oder an der Tür eines Containers angebracht sein.

Die Alarmeinrichtung dient dazu, bei Erkennung eines unbefugten Öffnungsversuchs einen Alarm auszulösen und den Besitzer des Schlosses und/oder sich in der Umgebung des Schlosses befindliche Personen auf einen Aufbruchsversuch aufmerksam zu machen. Typischerweise umfasst die Alarmeinrichtung einen Beschleunigungs- oder Erschütterungssensor, der eine mit einem Aufbruchsversuch einhergehende Bewegung des Schlosses detektiert und dementsprechend einen Alarm auslöst.

US 2008/0061975 A1 beschreibt beispielsweise eine Sicherheitseinrichtung zum Sichern von angebotenen Gegenständen an einer Lamellenwand, wobei ein Alarm ausgelöst wird, wenn eine Basis der Sicherheitseinrichtung und somit ein gesicherter Gegenstand von der Lamellenwand entfernt wird oder ein Alarmkabel durchtrennt wird.

Ferner beschreibt FR 2 983 230 A1 ein Schloss zum Sichern von Fahrzeugen, wobei das Schloss während der Fahrt in eine dafür vorgesehene Aufnahme eingesetzt werden kann. Durch das Einsetzen des Schlosses in die Aufnahme wird zudem die Hauptstromversorgung des Fahrzeugs geschlossen, so dass das Fahrzeug ausschließlich bei sich in der Aufnahme befindlichem Schloss gestartet werden kann. Ferner kann ein Alarm des Fahrzeugs durch Einsetzen des Schlosses in die Aufnahme beeinflusst werden. Dabei wird durch das Schloss auf Funktionen des Fahrzeugs eingewirkt.

US 5,408,212 A zeigt ein Schloss, welches in eine Halterung eingehakt werden kann. Dabei weist das Schloss eine Alarmeinrichtung auf, welche mittels eines an einer Außenseite des Schlosses zugänglichen Schalters wahlweise ausgeschaltet werden kann.

Insbesondere Schlösser zur Sicherung von Zweirädern, aber auch Schlösser, die zum Versperren von auszuliefernden Containern oder von Lastkraftwagen dienen, werden während eines Transports üblicherweise jedoch bewegt, wobei es dann in der Regel nicht gewünscht ist, einen Alarm aufgrund registrierter Erschütterungen des Schlosses auszulösen.

Es ist daher eine Aufgabe der Erfindung, eine besonders einfache und komfortable Möglichkeit zur Unterdrückung des Alarms eines sich in einem Transportzustand befindlichen Schlosses zu ermöglichen.

Diese Aufgabe wird gelöst durch ein Schließsystem mit den Merkmalen des Anspruchs 1 und insbesondere dadurch, dass das Schloss und/oder die Halterung zumindest ein Mittel aufweisen bzw. aufweist, durch das die Erzeugung des Alarms unterdrückbar ist, wenn das Schloss in der Halterung aufgenommen ist.

Der Erfindung liegt der allgemeine Gedanke zugrunde, die ohnehin vorgesehene Halterung des Schlosses nicht nur zur Aufnahme des Schlosses während eines Transports, sondern auch zur Unterdrückung des Alarms zu verwenden. Die Halterung erfüllt somit in vorteilhafter Weise eine Doppelfunktion. Indem die Erzeugung des Alarms des in der Halterung aufgenommenen Schlosses erfindungsgemäß unterdrückbar ist, muss der Nutzer also keine zusätzlichen bewussten Handlungen zur Unterdrückung des Alarms vornehmen, sondern lediglich, wie gewohnt, das Schloss in die Halterung einsetzen, wodurch sich der Alarm besonders einfach und komfortabel unterdrücken lässt.

Das Schloss umfasst ferner einen mit der Alarmeinrichtung verbundenen ersten Sensor, der dazu ausgebildet ist, die Aufnahme des Schlosses in der Halterung zu erfassen. Durch dieses Erfassen der Aufnahme des Schlosses kann erfindungsgemäß ein Transportzustand erkannt werden und gegebenenfalls eine Unterdrückung der Erzeugung eines Alarms erfolgen.

Die Alarmeinrichtung ist zudem dazu ausgebildet, die Erzeugung des Alarms zu unterdrücken, wenn der erste Sensor die Aufnahme des Schlosses in der Halterung erfasst. Durch die Aufnahme des Schlosses in der Halterung kann ein Transportzustand signalisiert werden, in welchem die Erzeugung eines Alarms nicht gewünscht ist. Da während des Transports häufig Erschütterungen auftreten, die prinzipiell zu einem Auslösen des Alarms führen könnten, kann eine Alarmauslösung beim Erkennen eines Transportzustands durch ein Erfassen der Aufnahme des Schlosses in der Halterung automatisch unterdrückt werden.

Weiterbildungen der Erfindung sind den Unteransprüchen, der Beschreibung und der Zeichnung zu entnehmen.

Das Schloss eines erfindungsgemäßen Schließsystems kann beispielsweise als U-Bügel-Schloss ausgebildet sein, bei dem ein starrer, U-förmiger Bügel im Schlosskörper des Schlosses verriegelt werden kann, um einen Gegenstand zu sichern. Ferner kann das Schloss als Gelenk- oder Faltschloss ausgebildet sein, das mehrere, miteinander verbundene und schwenkbare Gelenkstäbe umfasst, wobei zumindest einer der Gelenkstäbe am Schlosskörper verriegelbar ist. Es ist auch möglich, das Schloss als Ketten- oder Seilschloss auszubilden, sodass die jeweiligen Enden einer Kette oder eines Seils am Schlosskörper verriegelbar sind.

Derartige Schlösser können beispielsweise zum Sichern eines Zweirads verwendet werden, z.B. an einem Fahrradständer, einem Laternenpfosten oder einem Zaun. Ferner können der Bügel, Gelenkstäbe oder Kettenglieder des Schlosses zwischen die Speichen eines der Laufräder geführt werden, um eine Bewegung des Laufrades zu begrenzen und das Zweirad gegen ein unbefugtes Wegfahren zu sichern. Es ist auch möglich, ein Zweirad mittels eines Bremsscheibenschlosses gegen ein unbefugtes Wegfahren zu sichern, indem ein Sicherungsbügel des Schlosses eine Belüftungsöffnung einer Bremsscheibe des Zweirads durchgreift.

Ferner kann das Schloss zum sicheren Versperren von Türen oder Kisten verwendet werden. Dazu kann beispielsweise ein Bügel des Schlosses, z.B. eines Hangschlosses, durch die Öse einer mit dem Rahmen einer Tür verbundenen Überfalle geführt werden oder die Flügel einer Doppeltür können durch das Schloss sicher miteinander verbunden werden. Derartige Schlösser können auch verwendet werden, um Container oder Verladeklappen von Lastkraftwagen gegen unbefugte Öffnungsversuche zu schützen.

Die Halterung kann so ausgebildet sein, dass sie das aufgenommene Schloss vollständig oder teilweise umschließt. Ferner kann die Halterung auch als jedwede sonstige Form einer Lagerung vorgesehen sein, durch die das Schloss an zumindest einem Punkt gehalten oder gestützt wird. Durch die Halterung kann somit eine stabile Positionierung oder Verstauung des Schlosses, insbesondere während eines Transports, gewährleistet werden.

Die Alarmeinrichtung kann einen Beschleunigungs- oder Erschütterungssensor umfassen, durch dessen Signal der Alarm ausgelöst wird. Ein solcher Sensor ermöglicht es, einen Aufbruchsversuch des Schlosses zu erkennen, da bei einem solchen in der Regel Kräfte auf das Schloss gebracht werden, durch die das Schloss eine Erschütterung erfährt.

Der erste Sensor kann an einer äußeren Oberfläche des Schlosskörpers angeordnet sein. Dadurch ist der Sensor leicht zugänglich und das Erfassen des Schlosses in der Halterung kann auf besonders einfache Art und Weise erfolgen, beispielsweise indem ein mechanischer Kontaktschalter während des Einbringens des Schlosses in die Halterung umgeschaltet wird. Insbesondere kann ein solcher Kontaktschalter beim Einbringen des Schlosses in die Halterung gegen eine Federspannung umgeschaltet werden, sodass der Schalter bei einer Herausnahme des Schlosses aus der Halterung automatisch zurückschaltet. So kann auch die Herausnahme sofort erfasst und ein Alarm nicht mehr unterdrückt werden, sodass der Nutzer auch nicht bewusst für eine Aktivierung der Alarmeinrichtung sorgen muss.

Es kann auch vorgesehen sein, dass der erste Sensor innerhalb des Schlosskörpers angeordnet ist, wobei der Schlosskörper insbesondere eine Öffnung aufweisen kann, durch die der erste Sensor von außen zugänglich ist. Der erste Sensor ist demnach von außen nicht oder nur teilweise sichtbar und weniger direkt zugänglich, wodurch das Schloss vor Manipulationsversuchen, die darauf abzielen, die Erzeugung eines Alarms zu unterdrücken, geschützt ist. Ferner kann der erste Sensor bei einer solchen Anordnung innerhalb des Schlosskörpers auch vor sonstigen äußeren Einflüssen bewahrt werden, die zu einem Defekt des Sensors führen können, beispielsweise Witterungseinflüssen oder Krafteinwirkungen auf den Sensor aufgrund eines unkontrollierten Transports oder eines unkontrollierten Einsetzens des Schlosses in die Halterung.

Der erste Sensor kann ein mechanischer Sensor, insbesondere ein mechanischer Kontaktschalter, ein Drucksensor, ein kapazitiver Sensor, ein magnetischer Sensor, ein induktiver Sensor oder ein optischer Sensor sein. Die Aufnahme des Schlosses kann somit auf grundsätzlich beliebige Art und Weise erfasst werden, wobei die Gestaltung des Sensors an die jeweiligen Gegebenheiten, insbesondere den Aufbau und den Anwendungsbereich des Schlosses, angepasst sein kann. Eine besonders einfache Möglichkeit zum Erfassen der Aufnahme des Schlosses erfolgt durch einen als mechanischer Kontaktschalter ausgebildeten Sensor.

Es ist auch möglich, den ersten Sensor als Funkempfänger auszubilden, an den von außen ein die Aufnahme des Schlosses in der Halterung anzeigendes Signal übermittelt werden kann. Ein solches Signal kann beispielsweise durch den Nutzer selbst über ein Mobilfunkgerät übermittelt werden, sodass der Nutzer die Unterdrückung des Alarms prinzipiell zu jedem gewünschten Zeitpunkt anordnen kann. Zusätzlich oder alternativ kann in der Halterung ein Element vorgesehen sein, dass ein Funksignal aussendet, wenn das Schloss aufgenommen wird.

Gemäß einigen Ausbildungsformen weist die Halterung ein Gegenelement auf, das mit dem ersten Sensor des in der Halterung aufgenommenen Schlosses zusammenwirkt. Das Schloss und die Halterung des Schließsystems sind dabei derart aufeinander abgestimmt, dass das Gegenelement den ersten Sensor des Schlosses bei dessen Aufnahme in der Halterung betätigt und somit ein die Aufnahme übermittelndes Signal vom Sensor ausgesandt werden kann.

Das Gegenelement kann beispielsweise als Erhebung ausgebildet sein, die einen mechanischen Kontaktschalter des Schlosses betätigt. Der Kontaktschalter kann dabei außen an der Oberfläche des Schlosskörpers oder innerhalb des Schlosskörpers angeordnet sein, wobei die Erhebung bei einer Anordnung des Kontaktschalters innerhalb des Schlosskörpers in eine Öffnung des Schlosskörpers eingreifen kann, um den Sensor zu betätigen. Es ist auch möglich, dass der erste Sensor in anderer Form ausgebildet ist und durch die Erhebung notwendige Mittel zur Betätigung des Sensors in dessen Nähe gebracht werden.

Beispielsweise kann der erste Sensor als magnetischer Sensor ausgebildet sein und die Erhebung ein magnetisches Material aufweisen, das bei der Aufnahme des Schlosses in der Halterung in die Nähe des Sensors gebracht wird, um ein Signal zu erzeugen.

Es kann vorgesehen sein, dass die Alarmeinrichtung ausschaltbar ist, wenn der erste Sensor die Aufnahme des Schlosses in der Halterung erfasst. Da die Alarmeinrichtung üblicherweise durch eine elektrische Energiequelle versorgt wird und gegebenenfalls eine Übermittlung des Alarms über Funk vorgesehen ist, kann es sich als sinnvoll erweisen, die Alarmeinrichtung zur Vermeidung unnötigen Energieverbrauchs während des Transports von der Energiequelle zu trennen. Durch diese Energieeinsparung kann das Schloss bzw. die Alarmeinrichtung über einen insgesamt längeren Zeitraum genutzt werden, ohne dass Unterbrechungen in der Nutzbarkeit bedingt durch ein Aufladen oder Wechseln der Energiequelle erforderlich sind.

Gemäß einigen Ausführungsformen umfasst das Schloss einen mit der Alarmeinrichtung verbundenen zweiten Sensor, der dazu ausgebildet ist, einen Verriegelungszustand des Schlosses zu erfassen. Dabei kann der zweite Sensor so ausgebildet sein, dass er lediglich eine Änderung des Verriegelungszustands erfasst, also ein Signal aussendet, wenn das Schloss von einer Offenstellung in eine Geschlossenstellung und gegebenenfalls umgekehrt überführt wird. Ferner kann der zweite Sensor auch intermittierende bzw. taktweise Signale aussenden, die eine Information über den Verriegelungszustand des Schlosses übermitteln, wobei insbesondere auch der Zeitpunkt, zu dem ein Signal ausgesandt wird, erfasst werden kann.

Es kann vorgesehen sein, dass die Erzeugung des Alarms nur bei einer vorbestimmten zeitlichen Korrelation zwischen den Signalen des ersten Sensors und des zweiten Sensors unterdrückbar ist und/oder dass die Alarmeinrichtung bei einer vorbestimmten zeitlichen Korrelation zwischen den Signalen des ersten Sensors und des zweiten Sensors ausschaltbar ist. Durch die Überprüfung einer solchen zeitlichen Korrelation kann sichergestellt werden, dass das Schloss tatsächlich in einen Transportzustand überführt wurde und das Signal des ersten Sensors nicht aufgrund eines Manipulationsversuchs ausgelöst wurde, bei dem die Erzeugung des Alarms durch ein scheinbares Erfassen der Aufnahme des Schlosses in der Halterung unterdrückt werden soll.

Da das vom zweiten Sensor erfasste Verriegeln des Schlosses nur vom Besitzer vorgenommen wird, kann ein Transportzustand und damit eine gewünschte Unterdrückung des Alarms angezeigt werden, indem das Schloss innerhalb eines vorbestimmten Zeitraums nach dem Überführen in den Verriegelungszustand in die für den Transport vorgesehene Halterung eingesetzt wird. Der Transportzustand kann demnach dadurch erkannt werden, dass die vom ersten Sensor erfasste Aufnahme des Schlosses in der vorgesehenen Halterung in zeitlicher Nähe zu einem vorhergehenden, vom zweiten Sensor erfassten Verriegeln des Schlosses erfolgt.

Dazu kann der zweite Sensor, wie vorstehend erwähnt, eine Änderung des Verriegelungszustands erfassen und ein dementsprechendes Signal aussenden oder den Verriegelungszustand in definierten Zeitabständen überprüfen, wobei sowohl die Information über den Verriegelungszustand als auch der Zeitpunkt der Abfrage erfasst werden. Auch bei einer solchen dauerhaften Überprüfung des Verriegelungszustands kann so der Zeitpunkt des Verriegelns ermittelt und mit einem nachfolgenden Einsetzen des Schlosses in die Halterung in Verbindung gesetzt werden.

Um die vorbestimmte zeitliche Korrelation zu überprüfen, können die beiden Sensorsignale von einer Auswertelogik ausgewertet werden, die beispielsweise als ein Modul der Alarmeinrichtung, z.B. als Softwaremodul, oder als ein gesondertes und mit der Alarmeinrichtung verbundenes Bauteil ausgebildet sein kann. Ferner kann die Auswertelogik dazu ausgebildet sein, aufgrund der ausgewerteten Signale die Unterdrückung des Alarms vorzunehmen bzw. die Alarmeinrichtung dahingehend anzusteuern. Indem insbesondere die Alarmeinrichtung beim Vorliegen einer vorbestimmten zeitlichen Korrelation der beiden Sensorsignale ausschaltbar ist, kann wiederum eine Energieeinsparung und eine ununterbrochene Nutzbarkeit des Schlosses über einen längeren Zeitraum erreicht werden.

Gemäß einigen Ausführungsformen ist die Erzeugung des Alarms nur dann unterdrückbar, wenn ein Signal des ersten Sensors innerhalb eines vorgegebenen oder vorgebbaren Zeitraums auf ein Signal des zweiten Sensors folgt. Eine derartige zeitliche Korrelation trägt der Kennzeichnung des Transportzustands durch ein Erfassen der Aufnahme des Schlosses in der Halterung in zeitlicher Nähe zu einem vorhergehenden Verriegeln des Schlosses Rechnung. Die Dauer eines solchen Zeitfensters, in welchem die Aufnahme des Schlosses auf ein Verriegeln folgen kann, um den Transportzustand zu kennzeichnen, kann beispielsweise 10 s betragen. Das Zeitfenster kann jedoch auch vom Nutzer vorgebbar sein, um an dessen Anforderungen, beispielsweise hinsichtlich des Abstands des Einsatzortes des Schlosses von der Halterung, angepasst werden zu können.

Die Erfindung wird im Folgenden rein beispielhaft anhand einer möglichen Ausführungsform unter Bezugnahme auf die beigefügte Zeichnung beschrieben. Es zeigt:
- Fig. 1: eine konzeptionelle Darstellung des erfindungsgemäßen Schließsystems.

Fig. 1 zeigt ein Schließsystem 11, das ein Schloss 13 umfasst, welches in einer zugehörigen Halterung 15 aufgenommen ist. Das Schloss 13 ist hier als U-Bügel-Schloss ausgebildet und weist einen im Wesentlichen U-förmigen Bügel 33 auf, der am Schlosskörper 17 verriegelbar ist. Ein solches U-Bügel-Schloss stellt dabei lediglich eine mögliche Ausführungsform des Schlosses 13 dar, wobei insbesondere auch Ausbildungen als Ketten-, Seil-, Falt- oder Bremsscheibenschloss möglich sind. Die Halterung 15 ist hier derart ausgebildet, dass das aufgenommene Schloss 13 von dieser an einem unteren Abschnitt sowie seitlich gestützt ist, wobei die Halterung 15 auch an anderen Punkten des Schlosses 13 zu dessen Stützung bzw. Lagerung angreifend vorgesehen sein kann.

Innerhalb des Schlosskörpers 17 sind ein erster Sensor 21 zum Erfassen der Aufnahme des Schlosses 13 in der Halterung 15 und ein zweiter Sensor 29 zum Erfassen eines Verriegelungszustands angeordnet. Die Sensoren 21, 29 können an beliebigen Orten innerhalb des Schlosskörpers 17 oder auch an dessen äußerer Oberfläche 25 angeordnet sein.

Die Sensoren 21, 29 sind mit einer Auswertelogik 31 verbunden, welche die Signale der Sensoren 21, 29 auswertet und verarbeitet und welche mit einer Alarmeinrichtung 19 verbunden ist. Die Auswertelogik 31 kann, wie hier gezeigt, von der Alarmeinrichtung 19 baulich getrennt angeordnet, oder auch als Softwaremodul direkt in die Alarmeinrichtung 19 integriert sein.

Mittels der Alarmeinrichtung 19 kann ein Alarm ausgelöst werden, wenn ein Versuch, das Schloss 13 aufzubrechen, erkannt wird. Dazu kann die Alarmeinrichtung 19 beispielsweise einen nicht gezeigten Beschleunigungs- oder Erschütterungssensor umfassen, aufgrund dessen Signals ein Alarm erzeugt wird, wenn bei einem Aufbruchsversuch Kräfte auf das Schloss 13 aufgebracht werden und das Schloss 13 eine Erschütterung erfährt. Derartige Erschütterungen können jedoch auch bei einem Transport des Schlosses 13 auftreten, wobei dann in der Regel keine Auslösung des Alarms durch die Alarmeinrichtung 19 gewünscht ist. Dazu ist der Alarm unterdrückbar, wenn das Schloss 13 in der Halterung 15 aufgenommen ist.

Die Halterung 15 weist zu diesem Zweck eine Erhebung 23 auf, die in eine Öffnung 27 des Schlosskörpers 17 des eingesetzten Schlosses 13 eingreift und mit dem ersten Sensor 21 zusammenwirkt, um die Aufnahme des Schlosses 13 in der Halterung 15 zu detektieren. Dabei kann der erste Sensor 21 beispielsweise als mechanischer Kontaktschalter ausgebildet sein, der durch die Erhebung 23 der Halterung 15 betätigt wird.

Es ist jedoch auch möglich, einen ersten Sensor 21 anderer Art vorzusehen und durch die Erhebung 23 Mittel in die Nähe des ersten Sensors 21 zu bringen, um diesen zu betätigen. Beispielsweise kann die Erhebung 23 ein magnetisches Material aufweisen, das durch die Öffnung 27 des Schlosskörpers 17 in die Nähe eines magnetischen ersten Sensors 21 gebracht wird. Ferner kann auch ein nicht als Erhebung ausgebildetes Gegenelement 23 an der Halterung 15 vorgesehen sein, das mit dem ersten Sensor 21 zusammenwirkt, um die Aufnahme des Schlosses 13 in der Halterung 15 zu signalisieren. Beispielsweise kann mittels eines Gegenelements 23 während der Aufnahme des Schlosses 13 ein Funksignal erzeugt werden, welches von einem als Funkempfänger ausgebildeten ersten Sensor 21 empfangen wird.

Durch das Zusammenwirken zwischen der Erhebung 23 und dem ersten Sensor 21 wird die Aufnahme des Schlosses 13 in der Halterung 15 signalisiert und vom ersten Sensor 21 erfasst. Die mit dem ersten Sensor 21 verbundene Auswertelogik 31 empfängt und verarbeitet ein die Aufnahme des Schlosses 13 in der Halterung 15 anzeigendes Signal des ersten Sensors 21 und bewirkt, dass die Erzeugung eines Alarms durch die Alarmeinrichtung 19 unterdrückt wird. Auf diese Weise kann die Ausgabe eines unerwünschten Alarms während eines Transports, bei dem sich das Schloss 13 in der Halterung 15 befindet, in komfortabler Weise verhindert werden, ohne dass der Nutzer weitere Schritte als das gewöhnliche Einsetzen des Schlosses 13 in die Halterung 15 vornehmen muss. Beispielsweise kann die Alarmeinrichtung 19 durch ein die Aufnahme des Schlosses 13 in der Halterung 15 anzeigendes Signal des ersten Sensors 21 ausgeschaltet werden, um einen unnötigen Energieverbrauch durch die Alarmeinrichtung 19 zu vermeiden, wenn kein Alarm erzeugt werden soll.

Indem die Auswertelogik 31 auch mit dem zweiten Sensor 29 verbunden ist, der einen Verriegelungszustand des Schlosses 13 erfasst, kann verifiziert werden, dass das Schloss 13 tatsächlich zum Zweck eines Transports in die Halterung 15 eingesetzt wurde, und die Erzeugung des Alarms durch die Alarmeinrichtung 19 entsprechend unterdrückt werden. Indem die Auswertelogik 31 dazu ausgebildet ist, die Erzeugung des Alarms nur dann zu unterdrücken, wenn zwischen den Signalen der Sensoren 21 und 29 eine vorbestimmte zeitliche Korrelation besteht, kann unbefugten Manipulationsversuchen, die auf eine Alarmunterdrückung abzielen, besonders wirksam entgegengewirkt werden,

Da ein Verriegeln des Schlosses 13 nur durch den Besitzer möglich ist, kann sich ein Transportzustand dadurch auszeichnen, dass auf ein Verriegeln des Schlosses 13 innerhalb eines vorbestimmten Zeitraums ein Einsetzen des Schlosses 13 in die Halterung 15 folgt. Der Transportzustand kann somit erkannt werden, wenn die Auswertelogik 31 ein Signal des zweiten Sensors 29 erfasst, auf das innerhalb eines vorgegebenen oder vorgebbaren Zeitraums ein Signal des ersten Sensors 21 folgt. Beispielsweise kann ein Transportzustand dadurch definiert sein, dass das Schloss 13 nach einem Verriegeln innerhalb von 10 s in die Halterung 15 eingesetzt bzw. von dieser aufgenommen wird.

Durch die Überprüfung einer solchen vorbestimmten zeitlichen Korrelation der Signale des ersten Sensors 21 und des zweiten Sensors 29 kann Manipulationsversuchen, die darauf abzielen, die Erzeugung des Alarms zu unterdrücken, indem eine Aufnahme des Schlosses 13 in der Halterung 15 durch eine Betätigung des ersten Sensors 21 vorgetäuscht wird, entgegengewirkt werden. Da bei solchen Manipulationsversuchen das Schloss 13 in der Regel bereits über einen längeren Zeitraum verriegelt ist, folgt das Signal des ersten Sensors 21 folglich nicht in zeitlicher Nähe auf das Verriegeln des Schlosses 13, sodass nicht die vorbestimmte zeitliche Korrelation zwischen einem Signal des erstens Sensors 21 und einem Signal des zweiten Sensors 29 besteht. In einem solchen Fall wird die Erzeugung des Alarms entsprechend nicht unterdrückt, sodass auch Aufbruchsversuche durch Personen, die über die Bauweise und Funktionalität des Schlosses 13 informiert sind, erschwert werden.

Während das Schloss 13 durch die Kombination aus erstem Sensor 21, zweitem Sensor 23 und Auswertelogik 31 in besonderer Weise vor Manipulationsversuchen geschützt ist, ist es grundsätzlich auch möglich, die Unterdrückung des Alarms eines in einer Halterung 15 aufgenommenen Schlosses 13 direkt bei Ausgabe eines Signals des die Aufnahme erfassenden ersten Sensors 21 vorzunehmen, d.h. ohne die Berücksichtigung eines Signals eines zweiten Sensors 29, der den Verriegelungszustand des Schlosses 13 detektiert, sodass ein solcher zweiter Sensor 29 nicht zwangsläufig vorgesehen sein muss.

### Bezugszeichenliste

- 11: Schließsystem
- 13: Schloss
- 15: Halterung
- 17: Schlosskörper
- 19: Alarmeinrichtung
- 21: erster Sensor
- 23: Gegenelement
- 25: Oberfläche
- 27: Öffnung
- 29: zweiter Sensor
- 31: Auswertelogik
- 33: Schlossbügel

## Patentansprüche

1. Schließsystem (11) mit einem Schloss (13) und einer Halterung (15) zur lösbaren Aufnahme des Schlosses (13) während eines Transports, wobei das Schloss (13) einen Schlosskörper (17) und eine Alarmeinrichtung (19) zur Erzeugung eines Alarms umfasst, und
wobei das Schloss (13) und/oder die Halterung (15) zumindest ein Mittel aufweisen bzw. aufweist, durch das die Erzeugung des Alarms unterdrückbar ist, wenn das Schloss (13) in der Halterung (15) aufgenommen ist, **dadurch gekennzeichnet,**
**dass** das Schloss (13) einen mit der Alarmeinrichtung (19) verbundenen ersten Sensor (21) umfasst, der dazu ausgebildet ist, die Aufnahme des Schlosses (13) in der Halterung (15) zu erfassen,
wobei durch dieses Erfassen des Schlosses (11) in der Halterung (15) ein Transportzustand erkennbar ist und
wobei die Alarmeinrichtung (19) dazu ausgebildet ist, die Erzeugung des Alarms zu unterdrücken, wenn der erste Sensor (21) die Aufnahme des Schlosses (13) in der Halterung (15) erfasst.

2. Schließsystem (11) nach Anspruch 1,
wobei der erste Sensor (21) an einer äußeren Oberfläche (25) des Schlosskörpers (17) angeordnet ist.

3. Schließsystem (11) nach Anspruch 1 oder 2,
wobei der erste Sensor (21) innerhalb des Schlosskörpers (17) angeordnet ist, insbesondere wobei der Schlosskörper (17) eine Öffnung (27) aufweist, durch die der erste Sensor (21) von außen zugänglich ist.

4. Schließsystem (11) nach einem der vorhergehenden Ansprüche, wobei der erste Sensor (21) ein mechanischer Sensor, insbesondere ein mechanischer Kontaktschalter, ein Drucksensor, ein kapazitiver Sensor, ein magnetischer Sensor, ein induktiver Sensor oder ein optischer Sensor ist.

5. Schließsystem (11) nach einem der vorhergehenden Ansprüche, wobei die Halterung (15) ein Gegenelement (23) aufweist, das mit dem ersten Sensor (21) des in der Halterung (15) aufgenommenen Schlosses (13) zusammenwirkt.

6. Schließsystem (11) nach einem der vorhergehenden Ansprüche, wobei die Alarmeinrichtung (19) ausschaltbar ist, wenn der erste Sensor (21) die Aufnahme des Schlosses (13) in der Halterung (15) erfasst.

7. Schließsystem (11) nach einem der vorhergehenden Ansprüche, wobei das Schloss (13) einen mit der Alarmeinrichtung (19) verbundenen zweiten Sensor (29) umfasst, der dazu ausgebildet ist, einen Verriegelungszustand des Schlosses (13) zu erfassen.

8. Schließsystem (11) nach Anspruch 7,
wobei die Erzeugung des Alarms nur bei einer vorbestimmten zeitlichen Korrelation zwischen den Signalen des ersten Sensors (21) und des zweiten Sensors (29) unterdrückbar ist und/oder wobei die Alarmeinrichtung (19) bei einer vorbestimmten zeitlichen Korrelation zwischen den Signalen des ersten Sensors (21) und des zweiten Sensors (29) ausschaltbar ist.

9. Schließsystem (11) nach Anspruch 7 oder 8,
wobei die Erzeugung des Alarms nur dann unterdrückbar ist, wenn ein Signal des ersten Sensors (21) innerhalb eines vorgegebenen oder vorgebbaren Zeitraums auf ein Signal des zweiten Sensors (29) folgt.

## Claims

1. A locking system (11) comprising a lock (13) and a holder (15) for releasably receiving the lock (13) during a transport, wherein the lock (13) comprises a lock body (17) and an alarm device (19) for generating an alarm, and
wherein the lock (13) and/or the holder (15) has/have at least one means by which the generation of the alarm can be suppressed when the lock (13) is received in the holder (15), **characterized in that**
the lock (13) comprises a first sensor (21) which is connected to the alarm device (19) and which is configured to detect the receiving of the lock (13) in the holder (15),
wherein a transport state can be recognized by this detection of the lock (11) in the holder (15), and
wherein the alarm device (19) is configured to suppress the generation of the alarm when the first sensor (21) detects the receiving of the lock (13) in the holder (15).

2. A locking system in accordance with claim 1,
wherein the first sensor (21) is arranged at an outer surface (25) of the lock body (17).

3. A locking system in accordance with claim 1 or claim 2,
wherein the first sensor (21) is arranged within the lock body (17), in particular wherein the lock body (17) has an opening (27) through which the first sensor (21) is accessible from the outside.

4. A locking system (11) in accordance with any one of the preceding claims, wherein the first sensor (21) is a mechanical sensor, in particular a mechanical contact switch, a pressure sensor, a capacitive sensor, a magnetic sensor, an inductive sensor or an optical sensor.

5. A locking system (11) in accordance with any one of the preceding claims, wherein the holder (15) has a counter-element (23) which cooperates with the first sensor (21) of the lock (13) received in the holder (15).

6. A locking system (11) in accordance with any one of the preceding claims, wherein the alarm device (19) can be switched off when the first sensor (21) detects the receiving of the lock (13) in the holder (15).

7. A locking system (11) in accordance with any one of the preceding claims, wherein the lock (13) comprises a second sensor (29) which is connected to the alarm device (19) and which is configured to detect a locked state of the lock (13).

8. A locking system (11) in accordance with claim 7,
wherein the generation of the alarm can only be suppressed in the event of a predetermined temporal correlation between the signals of the first sensor (21) and the second sensor (29) and/or wherein the alarm device (19) can be switched off in the event of a predetermined temporal correlation between the signals of the first sensor (21) and the second sensor (29).

9. A locking system (11) in accordance with claim 7 or claim 8,
wherein the generation of the alarm can only be suppressed when a signal of the first sensor (21) follows a signal of the second sensor (29) within a predefined or predefinable time period.

## Revendications

1. Système de fermeture (11) comprenant une serrure (13) et un support (15) pour recevoir de manière amovible la serrure (13) pendant un transport,
la serrure (13) comprenant un corps de serrure (17) et un dispositif d'alarme (19) pour générer une alarme, et
la serrure (13) et/ou le support (15) présentant au moins un moyen par lequel la génération de l'alarme peut être supprimée lorsque la serrure (13) est reçue dans le support (15),
**caractérisé en ce que**
la serrure (13) comprend un premier capteur (21) relié au dispositif d'alarme (19) et conçu pour détecter la réception de la serrure (13) dans le support (15),
ladite détection de la serrure (11) dans le support (15) permettant de reconnaître un état de transport, et
le dispositif d'alarme (19) étant conçu pour supprimer la génération de l'alarme lorsque le premier capteur (21) détecte la réception de la serrure (13) dans le support (15).

2. Système de fermeture (11) selon la revendication 1,
dans lequel le premier capteur (21) est disposé sur une surface extérieure (25) du corps de serrure (17).

3. Système de fermeture (11) selon la revendication 1 ou 2,
dans lequel le premier capteur (21) est disposé à l'intérieur du corps de serrure (17), en particulier le corps de serrure (17) présentant une ouverture (27) à travers laquelle le premier capteur (21) est accessible de l'extérieur.

4. Système de fermeture (11) selon l'une des revendications précédentes, dans lequel le premier capteur (21) est un capteur mécanique, en particulier un interrupteur à contact mécanique, un capteur de pression, un capteur capacitif, un capteur magnétique, un capteur inductif ou un capteur optique.

5. Système de fermeture (11) selon l'une des revendications précédentes, dans lequel le support (15) comporte un contre-élément (23) coopérant avec le premier capteur (21) de la serrure (13) reçue dans le support (15).

6. Système de fermeture (11) selon l'une des revendications précédentes, dans lequel le dispositif d'alarme (19) peut être désactivé lorsque le premier capteur (21) détecte la réception de la serrure (13) dans le support (15).

7. Système de fermeture (11) selon l'une des revendications précédentes, dans lequel la serrure (13) comprend un deuxième capteur (29) relié au dispositif d'alarme (19) et conçu pour détecter un état de verrouillage de la serrure (13).

8. Système de fermeture (11) selon la revendication 7,
dans lequel la génération de l'alarme ne peut être supprimée que dans le cas d'une corrélation temporelle prédéterminée entre les signaux du premier capteur (21) et du deuxième capteur (29), et/ou le dispositif d'alarme (19) peut être désactivé dans le cas d'une corrélation temporelle prédéterminée entre les signaux du premier capteur (21) et du deuxième capteur (29).

9. Système de fermeture (11) selon la revendication 7 ou 8,
dans lequel la génération de l'alarme ne peut être supprimée que si un signal du premier capteur (21) suit un signal du deuxième capteur (29) dans un laps de temps prédéfini ou prédéfinissable.
